# FASCICULE DE BREVET EUROPEEN

(11) **EP 3 314 592 B1**
(45) Date de publication et mention de la délivrance du brevet: **18.12.2019**
(21) Numéro de dépôt: 16731614.0
(22) Date de dépôt: 24.06.2016
(51) Int. Cl.: G08B 25/14, G08B 21/22, G07C 9/00

(54) **DISPOSITIF DOMOTIQUE, PROCÉDÉ DE CONTRÔLE D'UN DISPOSITIF DOMOTIQUE ET PROGRAMME D'ORDINATEUR**
HEIMAUTOMATISIERUNGSVORRICHTUNG, VERFAHREN ZUR STEUERUNG EINER HEIMAUTOMATISIERUNGSVORRICHTUNG UND COMPUTERPROGRAMM
HOME AUTOMATION DEVICE, METHOD FOR CONTROLLING A HOME AUTOMATION DEVICE AND COMPUTER PROGRAM

(30) Priorité: 26.06.2015 FR 1556006
(43) Date de publication de la demande: 02.05.2018
(73) Titulaire: Somfy Protect by Myfox, 31670 Labège (FR)
(72) Inventeur: PRUNET, Jean-Marc, 75007 Paris (FR)
(74) Mandataire: Lavoix
(86) Numéro de dépôt international: PCT/EP2016/064664
(87) Numéro de publication internationale: WO 2016/207350

(56) Documents cités:
- EP-A1- 2 287 812
- WO-A1-2004/068432
- US-A1- 2008 238 669
- US-A1- 2009 051 528

## Description

L'invention concerne un procédé d'activation d'un dispositif domotique, notamment un dispositif d'alarme, ainsi qu'un dispositif domotique et un procédé de contrôle d'un tel dispositif domotique. L'invention concerne aussi un programme d'ordinateur et un dispositif d'alarme configurés pour pouvoir mettre en œuvre un tel procédé.

Un dispositif domotique tel qu'un dispositif d'alarme est destiné à protéger des habitations, des entrepôts, des accès à des espaces spécifiques, des objets, et de manière générale des zones et/ou des dispositifs qu'un utilisateur souhaite préserver d'une utilisation et/ou d'une attribution malintentionnée. Un dispositif d'alarme comprend de manière connue une centrale d'alarme, des capteurs de détection d'une condition d'alarme prédéterminée, et des dispositifs d'émission de signaux d'alarme. La centrale d'alarme contient l'ensemble des fonctionnalités logicielles et matérielles permettant la gestion du dispositif d'alarme. Les capteurs de détection d'une condition d'alarme prédéterminée permettent de détecter, par exemple, une violation d'un espace protégé. Les dispositifs d'émission de signaux d'alarme permettent de signaler par divers moyens la violation de l'espace protégé.

WO 2013/134892 décrit un procédé de contrôle de la sécurité d'une zone dans laquelle la connexion à un réseau sans fil de ladite zone par un téléphone portable d'un utilisateur est utilisée pour détecter la présence de cet utilisateur. Dans un procédé selon WO 2013/134892, dès qu'il n'y a plus aucune connexion par un téléphone portable détectée, correspondant à une absence d'utilisateur autorisé dans la zone, le système d'alarme est activé, l'absence de connexion au réseau sans fil local étant interprétée comme un départ de l'utilisateur de la zone protégé. Ceci permet d'éviter que l'utilisateur n'oublie de mettre en marche le système d'alarme lorsqu'il quitte les lieux et ainsi de renforcer la protection. Toutefois, le manque de fiabilité du réseau sans fil et de sa connexion ainsi que le manque de précision de la localisation d'un utilisateur basée sur une telle technique ne permettent pas de fournir un procédé d'activation d'un dispositif d'alarme satisfaisant et risquent d'entraîner des activations et des désactivations non voulues du dispositif d'alarme.

L'invention vise à fournir un dispositif domotique qui pallie ces inconvénients.

EP 2 287 812 décrit un dispositif de détection d'entrée dans un espace protégé et de reconnaissance de badges transpondeurs par un lecteur de proximité disposé au niveau d'une porte d'accès. Le lecteur de proximité du dispositif de détection d'entrée est en communication avec une centrale d'alarme et/ou de surveillance anti-intrusion. EP 2 287 812 décrit également un procédé de surveillance d'un habitat dans lequel, suite à une détection d'entrée (franchissement d'une porte d'accès), l'alarme est désarmée si un badge transpondeur est simultanément reconnu par le lecteur de proximité ou s'il l'est dans un intervalle de temps nécessaire pour l'exécution des étapes de communication du protocole de reconnaissance du badge considéré.

En particulier, l'invention vise à fournir un dispositif domotique dont le fonctionnement est plus aisé pour les utilisateurs que celui des dispositifs domotiques connus, sans abaisser le niveau de sécurité et la fiabilité du dispositif domotique, notamment du dispositif d'alarme.

L'invention vise également à fournir un dispositif domotique qui peut être installé dans n'importe quel local ou immeuble, notamment une habitation, sans difficultés particulières.

L'invention vise également à fournir un dispositif domotique qui peut être intégré à un dispositif domotique préexistant déjà installé.

Pour ce faire, l'invention concerne un dispositif domotique comprenant :
- une centrale comprenant au moins une unité de traitement de données numériques, ladite centrale étant disposée à l'intérieur d'un périmètre prédéfini présentant au moins une intersection avec une zone à protéger comprenant au moins une porte d'accès périphérique,
- chaque porte d'accès périphérique est dotée d'au moins un dispositif de détection de déplacement adapté pour transmettre à ladite centrale des signaux, dits signaux de déplacement, représentatifs d'un déplacement de ladite porte d'accès,
caractérisé en ce qu'il comprend :
- une pluralité de badges, chaque badge étant adapté pour émettre des signaux, dits signaux de présence, à destination de ladite centrale, par une liaison sans fil directe avec ladite centrale,
et en ce que :
- ladite centrale est adaptée pour recevoir lesdits signaux de présence de chaque badge uniquement lorsque ledit badge est présent dans ledit périmètre prédéfini,
- pour chaque badge, ladite centrale est adaptée pour :
   ∘ mémoriser des données, dites données de présence, représentatives d'un état de présence choisi parmi un premier état de présence, dit état présent, correspondant à la présence dudit badge dans ledit périmètre prédéfini et un deuxième état de présence, dit état absent, correspondant à l'absence dudit badge dans ledit périmètre prédéfini,
   ∘ détecter un changement de l'état de présence du badge, et
   ∘ sur détection d'un changement de l'état de présence du badge et réception de signaux de déplacement d'au moins une porte d'accès dans un intervalle de temps inférieur à une durée prédéterminée, dite durée de départ/arrivée, mémoriser des données, dites données de déplacement actif, représentatives d'un changement de l'état de présence dudit badge et du déplacement d'au moins une porte d'accès dans un intervalle de temps inférieur à ladite durée de départ/arrivée,
- ledit dispositif domotique élabore des données d'activation du dispositif domotique sur détection de deux évènements de déclenchement, l'un de ces évènements de déclenchement correspondant à un changement d'état de présence signalant que tous les badges sont à l'état absent, et l'autre de ces évènements de déclenchement correspondant au déplacement d'une porte d'accès.

L'invention concerne également un procédé de contrôle d'un dispositif domotique comprenant :
- une centrale comprenant au moins une unité de traitement de données numériques, ladite centrale étant disposée à l'intérieur d'un périmètre prédéfini présentant au moins une intersection avec une zone à protéger comprenant au moins une porte d'accès périphérique,
et dans lequel :
- chaque porte d'accès périphérique est dotée d'au moins un dispositif de détection de déplacement adapté pour transmettre à ladite centrale des signaux, dits signaux de déplacement, représentatifs d'un déplacement de ladite porte d'accès,
caractérisé en ce qu'il comprend :
- une pluralité de badges, chaque badge étant adapté pour émettre des signaux, dits signaux de présence, à destination de ladite centrale, par une liaison sans fil directe avec ladite centrale,
et en ce que :
- ladite centrale reçoit lesdits signaux de présence de chaque badge uniquement lorsque ledit badge est présent dans ledit périmètre prédéfini,
- pour chaque badge, ladite centrale :
   ∘ mémorise des données, dites données de présence, représentatives d'un état de présence choisi parmi un premier état de présence, dit état présent, correspondant à la présence dudit badge dans ledit périmètre prédéfini et un deuxième état de présence, dit état absent, correspondant à l'absence dudit badge dans ledit périmètre prédéfini,
   ∘ détecte un changement de l'état de présence du badge, et
   ∘ sur détection d'un changement de l'état de présence du badge et réception de signaux de déplacement d'au moins une porte d'accès dans un intervalle de temps inférieur à une durée prédéterminée, dite durée de départ/arrivée, mémorise des données, dites données de déplacement actif, représentatives d'un changement de l'état de présence dudit badge et du déplacement d'au moins une porte d'accès dans un intervalle de temps inférieur à ladite durée de départ/arrivée,
- ledit dispositif domotique élabore des données d'activation du dispositif domotique sur détection de deux évènements de déclenchement, l'un de ces évènements de déclenchement correspondant à un changement d'état de présence signalant que tous les badges sont à l'état absent, et l'autre de ces évènements de déclenchement correspondant au déplacement d'une porte d'accès.

En effet, les inventeurs ont constaté que, de façon tout à fait surprenante, un dispositif domotique et un procédé selon l'invention permettent de connaître de façon fiable l'état de présence d'un utilisateur autorisé d'un dispositif domotique au sein d'un périmètre prédéfini, uniquement à partir de signaux de présence émis par au moins un badge et de signaux de déplacement d'au moins une porte d'accès, sans nécessiter d'autres éléments qu'un dispositif de détection de déplacement de chaque porte d'accès à la zone à protéger et de badges transmettant des signaux de présence à la centrale, ni d'action particulière de la part de chaque utilisateur porteur d'un badge. Il est en outre possible d'utiliser lesdites données de déplacement actif afin de commander divers appareils domotiques et augmenter ainsi le confort et la praticité d'utilisation d'un tel dispositif domotique. En particulier, à partir de la mémorisation desdites données de présence et desdites données de déplacement actif pour chacun des badges, la centrale est adaptée pour pouvoir détecter le départ de tous les utilisateurs, c'est-à-dire par exemple le changement d'état de présence d'un badge qui correspond à un départ de l'utilisateur de ce badge, alors que tous les autres badges, c'est-à-dire tous les autres utilisateurs sont déjà absents. L'invention permet donc de détecter de façon fiable non seulement une arrivée d'un utilisateur, en toute circonstance (premier utilisateur pénétrant dans le périmètre prédéfini et la zone à protéger ou utilisateur arrivant à la suite du premier), mais également une sortie d'un utilisateur (dernier utilisateur quittant le périmètre ou utilisateur quittant le périmètre alors qu'il reste un ou plusieurs utilisateurs au sein du périmètre et de la zone à protéger). Ceci a pour avantage de permettre de pouvoir prévoir une activation du dispositif domotique, notamment de tout appareil faisant partie dudit dispositif domotique, notamment lors de la détection du départ de tous les utilisateurs, sans nécessairement requérir d'action supplémentaire de la part d'un utilisateur.

Avantageusement et selon l'invention, ladite centrale est adaptée pour mémoriser lesdites données de déplacement actif au moins jusqu'au changement suivant de l'état de présence dudit badge et déplacement d'au moins une porte d'accès, c'est-à-dire que lesdites données de déplacement actif sont gardées en mémoire au moins entre chaque changement de l'état de présence d'un même badge, soit au moins entre deux changements consécutifs de l'état de présence d'un même badge.

Avantageusement et selon l'invention, le dispositif de détection de déplacement est adapté pour transmettre à ladite centrale des signaux de déplacement représentatifs de tout déplacement d'une porte d'accès, notamment au moins des signaux de déplacement représentatifs d'une ouverture et d'une fermeture d'une porte d'accès. En particulier, seuls certains déplacements peuvent être détectés, c'est-à-dire ceux dont l'amplitude permet le passage d'un état dans lequel la position de la porte d'accès ne permet pas à un être humain de franchir la porte d'accès à un état dans lequel la position de la porte d'accès permet à un être humain de franchir la porte d'accès, et vice versa. La détection peut donc être limitée à de tels déplacements. Les déplacements détectés sont en particulier choisis parmi une ouverture (passage d'un état dans lequel la position de la porte d'accès ne permet pas à un être humain de franchir la porte d'accès à un état dans lequel la position de la porte d'accès permet à un être humain de franchir la porte d'accès), une fermeture (passage d'un état dans lequel la position de la porte d'accès permet à un être humain de franchir la porte d'accès à un état dans lequel la position de la porte d'accès ne permet pas à un être humain de franchir la porte d'accès), une ouverture suivie d'une fermeture. De préférence, l'état dans lequel la position de la porte d'accès ne permet pas à un être humain de franchir la porte d'accès correspond à une position fermée de la porte.

Le dispositif de détection de déplacement comprend avantageusement des moyens d'émission sans fil de signaux selon un protocole de communication sans fil de proximité, c'est-à-dire pouvant atteindre une distance maximale inférieure à 200m, par exemple selon un protocole de communication Wifi. Alternativement ou en combinaison, le dispositif de détection de déplacement comprend des moyens d'émission sans fil de signaux selon un protocole de communication sans fil à longues distances, c'est-à-dire pouvant atteindre une distance maximale supérieure à 200m, par exemple selon un protocole de communication GSM, GPRS, UMTS ou équivalent suffisant à la mise en œuvre de l'invention.

Avantageusement et selon l'invention, chaque badge est adapté pour émettre lesdits signaux de présence selon une fréquence prédéterminée. Les badges utilisés peuvent être tous types de dispositifs portatifs comprenant un circuit électronique et des moyens de communication sans fil de type radiofréquence avec la centrale. En particulier, chaque badge est adapté pour pouvoir émettre des signaux de présence à destination de ladite centrale par une liaison sans fil directe avec ladite centrale. En particulier, avantageusement et selon l'invention, chaque badge est un badge RFID actif, c'est-à-dire un badge RFID qui comprend une source d'alimentation en énergie électrique et qui émet spontanément lesdits signaux de présence, et non uniquement en réponse d'un signal d'interrogation de la part de la centrale. D'autre part, chaque badge comprend une mémoire dans laquelle sont mémorisées des données d'identification propres audit badge et qui permettent de le distinguer des autres badges. Tout autre dispositif portatif présentant les mêmes fonctions qu'un tel badge et d'autres fonctions éventuelles peut également être utilisé à titre de badge. Il peut notamment s'agir d'un terminal portatif tel qu'un téléphone mobile cellulaire portatif de type GSM, un ordiphone (téléphone mobile informatique doté de moyens de traitement de données numériques) ou encore une télécommande servant à commander un autre appareil domotique (portail d'entrée...).

Avantageusement et selon l'invention, chaque badge est associé à au moins un utilisateur autorisé dudit dispositif domotique. Dans tout le texte, on entend par utilisateur autorisé d'un dispositif domotique, et notamment d'un dispositif d'alarme, tout être humain propriétaire ou utilisateur habituel dudit dispositif domotique, et porteur du badge, c'est-à-dire autre qu'une personne ayant l'intention de pénétrer dans ledit périmètre à protéger par effraction. Ainsi, dans tout le texte, l'état de présence d'un badge correspond en pratique à l'état de présence d'un utilisateur autorisé porteur du badge dans ledit périmètre prédéfini. Le passage d'un état présent à un état absent d'un badge est donc par exemple représentatif d'un départ d'au moins un utilisateur autorisé hors du périmètre prédéfini.

La centrale est adaptée pour pouvoir détecter la présence, et notamment mémoriser les données de présence, d'au moins deux badges dans ledit périmètre prédéfini, lesdits au moins deux badges étant présents simultanément dans ledit périmètre prédéfini.

Un dispositif domotique selon l'invention comprend en particulier au moins deux badges distincts. En particulier, avantageusement et selon l'invention, ladite centrale est adaptée pour mémoriser lesdites données de présence d'au moins deux badges. Plus particulièrement, ladite centrale est adaptée pour mémoriser les données de présence et les données de déplacement actif pour chacun desdits au moins deux badges. Dans une variante particulièrement avantageuse d'un dispositif et d'un procédé selon l'invention, la centrale est adaptée pour mémoriser les données de présence et/ou les données de déplacement actif de chacun des badges du dispositif domotique selon l'invention.

Un dispositif domotique selon l'invention peut comprendre une pluralité d'appareils domotiques tels qu'un dispositif de commande de l'ouverture et de la fermeture de volets, un dispositif de chauffage, un dispositif d'éclairage ou encore un dispositif d'alarme... La centrale peut être programmée pour pouvoir commander la gestion de ces appareils domotiques notamment en fonction des données de déplacement mémorisées par la centrale. Avantageusement et selon l'invention, ladite centrale est adaptée pour transmettre, à partir desdites données de déplacement, des signaux de commande d'au moins un appareil, dit appareil domotique, appartenant audit dispositif domotique.

La centrale peut être séparée des autres appareils domotiques ou être incorporée à au moins un appareil domotique (téléviseur, ordinateur...). La centrale peut également être dotée de moyens de communication avec un serveur central de gestion de la centrale, notamment un serveur informatique distant, par exemple par Internet ou par tout autre réseau de communication, notamment sans fil.

La centrale est disposée à l'intérieur du périmètre prédéfini et est de préférence également disposée à l'intérieur de la zone à protéger. En particulier, il est à noter que la centrale n'a pas besoin d'être disposée à proximité immédiate d'une porte d'accès périphérique.

En particulier, le périmètre prédéfini n'est pas limité à une zone restreinte de la zone à protéger telle qu'une zone restreinte à la proximité immédiate d'une porte mais peut être de dimension comparable à la dimension de la zone protégée (rayon notamment). Dans une variante particulièrement avantageuse d'un dispositif et d'un procédé selon l'invention, la zone à protéger est comprise dans ledit périmètre prédéfini. Ainsi, l'état de présence d'un badge correspond de façon fiable à la présence d'un badge, c'est-à-dire d'une personne autorisée dans ladite zone à protéger. En particulier, le périmètre prédéfini peut être identique ou supérieur à la zone à protéger.

Dans une variante particulièrement avantageuse d'un dispositif et d'un procédé selon l'invention, la centrale et au moins une porte d'accès, notamment au moins deux portes d'accès sont disposées à l'intérieur dudit périmètre prédéfini. Ceci permet de déterminer, de façon fiable, l'état de présence d'un badge dans ledit périmètre.

Avantageusement et selon l'invention, ledit dispositif de détection de déplacement est adapté pour transmettre à ladite centrale des signaux de déplacement représentatifs d'une ouverture de ladite porte d'accès. Dans ce cas, si un déplacement d'une porte d'accès est également détecté dans un intervalle inférieur à la durée de départ/arrivée, les signaux de commande d'au moins un appareil domotique peuvent notamment correspondre à des signaux de désarmement d'un dispositif d'alarme si aucun utilisateur n'était auparavant présent dans ladite zone à protéger.

En particulier, les inventeurs ont constaté que, de façon tout à fait surprenante, un procédé selon l'invention permet de commander de façon fiable le déverrouillage ou le verrouillage d'un dispositif domotique, notamment d'un dispositif d'alarme, uniquement à partir de signaux de présence et de signaux de déplacement d'une porte d'accès, sans nécessiter d'autres éléments qu'un dispositif de détection de déplacement de chaque porte d'accès à la zone à protéger et des badges transmettant des signaux de présence à la centrale. Une action supplémentaire volontaire de la part de l'utilisateur autorisé (tel que le fait d'appuyer sur un bouton, d'effectuer un mouvement spécifique ou encore de prononcer une commande vocale) n'est pas indispensable pour permettre une désactivation ou une activation du dispositif domotique. Une confirmation de la volonté de l'utilisateur autorisé d'activer le dispositif domotique, notamment le dispositif d'alarme, n'est pas non plus indispensable. Il est donc possible de commander automatiquement l'activation ou la désactivation dudit dispositif domotique après qu'un déplacement de porte d'accès et une apparition ou une disparition d'un badge du périmètre prédéfini aient eu lieu dans un intervalle de temps inférieur à ladite durée de départ/arrivée.

En particulier, il est possible de prévoir que l'activation dudit dispositif domotique ne soit commandée qu'après une confirmation de la part d'un utilisateur autorisé ayant quitté ledit périmètre prédéfini ou encore après l'écoulement d'une durée de confirmation à la fin de laquelle l'activation est commandée, sauf instructions contraires dudit utilisateur autorisé ou d'un autre occupant autorisé éventuel encore présent dans le périmètre prédéfini mais dont la présence et le départ ne pourraient pas être détectés car il ne porte pas de badge.

En outre, dans un mode de réalisation d'un dispositif et d'un procédé selon l'invention, le déplacement détecté de chaque porte d'accès correspond à une fermeture d'au moins une porte d'accès. Ainsi, dès qu'un déplacement représentatif de la fermeture d'une porte d'accès est détecté (c'est-à-dire notamment non suivie d'une réouverture de celui-ci), la centrale est programmée pour pouvoir vérifier si cette fermeture est suivie, avant l'écoulement de ladite durée de départ/arrivée, d'un départ de tout utilisateur dans le périmètre prédéfini, c'est-à-dire d'une disparition de tout badge au sein dudit périmètre prédéfini. Et, alternativement, dès qu'un changement de l'état de présence d'un badge correspondant à un départ de tous les utilisateurs (ou du dernier utilisateur autorisé) est détecté, la centrale est programmée pour pouvoir vérifier si ce changement d'état de présence est suivi, avant l'écoulement de ladite durée de départ/arrivée, d'un déplacement représentatif de la fermeture de la porte d'accès. Bien sûr, dans les deux cas, le dispositif domotique, notamment le dispositif d'alarme, n'est alors activé qu'à la condition qu'aucun autre utilisateur autorisé ne soit encore présent au sein dudit périmètre prédéfini, c'est-à-dire que l'utilisateur autorisé ayant disparu était le dernier utilisateur autorisé présent au sein dudit périmètre prédéfini.

D'autre part, avantageusement et selon l'invention, ledit dispositif domotique élabore des données d'activation du dispositif domotique sur détection de deux évènements de déclenchement, l'un de ces évènements de déclenchement correspondant à un changement d'état de présence signalant que tous les badges sont à l'état 'absent', et l'autre de ces évènements de déclenchement correspondant au déplacement d'une porte d'accès, et en particulier d'une et une seule porte d'accès, notamment si ladite zone à protéger comprend plusieurs portes d'accès. Cela signifie que sur détection de ces deux évènements de déclenchement dans un intervalle de temps inférieur à ladite durée de départ/arrivée, la centrale élabore des données d'activation du dispositif domotique, par exemple l'armement d'un dispositif d'alarme.

L'invention permet donc d'obtenir, pour la première fois, un dispositif domotique, notamment un dispositif d'alarme, adapté pour pouvoir être activé ou désactivé sans requérir obligatoirement une action de la part de l'utilisateur, tout en étant fiable et efficace contre une éventuelle intrusion. Aucune action volontaire de l'utilisateur, autre que celle de porter un badge, n'est donc nécessaire pour permettre l'activation ou la désactivation du dispositif domotique lorsqu'il quitte ou arrive dans des locaux, par exemple son domicile.

En particulier, un procédé selon l'invention permet d'assurer un fonctionnement fiable d'un dispositif domotique, notamment d'un dispositif d'alarme, tout en évitant toute activation intempestive du dispositif domotique ou toute activation qui serait trop tardive ou trop anticipée par rapport au départ effectif de l'utilisateur de son domicile.

Dans tout le texte, on entend par dispositif domotique tout dispositif permettant de protéger tout local à usage d'habitation, à usage professionnel ou encore tout local industriel, par exemple par l'actionnement de protections extérieures telles que des volets roulants ou l'armement d'une alarme. Il peut donc notamment s'agir d'un dispositif domotique comprenant ou non un dispositif d'alarme.

Dans tout le texte, on entend par périmètre prédéfini, l'espace délimité par les limites d'un bâtiment d'habitation ou autre à protéger et comprenant éventuellement un espace extérieur supplémentaire associé audit bâtiment à protéger tel que le jardin d'une maison.

Avantageusement et selon l'invention, ladite zone à protéger est incluse dans ledit périmètre prédéfini. Avantageusement et selon l'invention, ladite porte d'accès est un ouvrant battant comprenant un ouvrant pivotant et un dormant. Il s'agit de l'ouvrant principal de ladite zone à protéger, c'est-à-dire celui qui est actionné de façon privilégiée avant ou après avoir quitté ledit périmètre prédéfini et de mettre en marche le dispositif domotique. Il peut donc par exemple s'agir d'une porte principale d'une habitation ou encore d'un portail.

Les signaux de commande élaborés par la centrale peuvent correspondre à des données d'activation d'un dispositif d'alarme représentatives d'une commande directe (sans étape intermédiaire) de l'activation du dispositif domotique, ou à des données représentatives de l'émission d'un signal sonore ou lumineux par exemple ou encore à des données représentatives de l'envoi d'un message électronique ou d'un message envoyé sur le téléphone portable de l'utilisateur ayant quitté ledit périmètre prédéfini. En particulier, avantageusement et selon l'invention, les données d'activation du dispositif domotique sont des données représentatives de l'émission d'au moins un signal, dit signal de confirmation d'activation, adapté pour annoncer ladite activation du dispositif domotique et pour permettre une annulation et/ou une confirmation de ladite activation du dispositif domotique. L'activation dudit dispositif domotique, notamment du dispositif d'alarme, est donc dans ce cas commandée après l'émission du signal de confirmation d'activation. Avantageusement et selon l'invention, ledit signal de confirmation d'activation est un message envoyé audit utilisateur autorisé sur son téléphone portable.

Ladite zone à protéger et ledit périmètre prédéfini peuvent être confondus ou non mais présentent au moins une partie commune aux deux espaces. Avantageusement et selon l'invention, ladite zone à protéger est incluse dans ledit périmètre prédéfini.

Toute durée de départ/arrivée peut être prévue en fonction de la configuration de chaque lieu à protéger et des habitudes et souhaits de ses utilisateurs. La durée de départ/arrivée est de préférence plutôt courte tout étant au moins égale à la durée maximale nécessaire l'instant ou un utilisateur autorisé du dispositif domotique franchit la porte d'accès et l'instant où la présence dudit badge n'est plus détectée par la centrale et vice versa. Avantageusement et selon l'invention, ladite durée de départ/arrivée est comprise entre 10 secondes et 300 secondes, notamment entre 5 secondes et 90 secondes, et en particulier de l'ordre de 30 secondes.

Avantageusement et selon l'invention, ledit dispositif de détection de déplacement de la porte d'accès à ladite zone à protéger comprend au moins un détecteur choisi parmi les détecteurs à capteur de champ magnétique, les détecteurs à capteur de champ inertiel et les détecteurs à accéléromètre. En outre, avantageusement et selon l'invention, ledit dispositif de détection de déplacement de chaque porte d'accès à ladite zone à protéger est choisi parmi les détecteurs de déplacement d'un battant mobile en rotation autour d'un axe par rapport à un dormant fixe.

Le dispositif d'alarme utilisé dans un procédé selon l'invention peut notamment mettre en œuvre un dispositif domotique tel que décrit dans FR 3 008 798 à titre de dispositif de détection de l'ouverture et/ou de la fermeture de chaque ouvrant. Le dispositif d'alarme utilisé dans un procédé selon l'invention peut donc mettre en œuvre un dispositif domotique tel que décrit dans FR 3 008 798, et en particulier un tel dispositif domotique comprenant un détecteur de déplacement d'un battant comprenant notamment un accéléromètre et un magnétomètre.

Dans une variante d'un procédé et d'un dispositif selon l'invention, ledit détecteur de déplacement de la porte d'accès comprend également ou est constitué d'un détecteur de verrouillage de ladite porte d'accès. Ainsi, lorsqu'un utilisateur quitte par exemple son domicile et ferme à clef sa porte d'entrée qui est l'accès principal à sa maison, il fournit une indication de son intention de quitter les locaux et donc la nécessité d'activer le dispositif domotique.

D'autre part, la liaison entre la centrale d'alarme, les capteurs de détection et les dispositifs d'émission de signaux d'alarme peut être de tous types tels que des liaisons filaires directes entre ces différents éléments ou en échangeant des trames radios entre la centrale, les capteurs et les dispositifs d'émission de signaux d'alarme.

L'invention concerne également un dispositif domotique comprenant :
- une centrale comprenant au moins une unité de traitement de données numériques, ladite centrale étant disposée à l'intérieur d'un périmètre prédéfini présentant au moins une intersection avec une zone à protéger comprenant au moins une porte d'accès périphérique,
- chaque porte d'accès périphérique est dotée d'au moins un dispositif de détection de déplacement adapté pour transmettre à ladite centrale des signaux, dits signaux de déplacement, représentatifs d'un déplacement de ladite porte d'accès,
caractérisé en ce qu'il comprend :
- une pluralité de badges, chaque badge étant adapté pour émettre des signaux, dits signaux de présence, à destination de ladite centrale, par une liaison sans fil directe avec ladite centrale,
et en ce que :
- ladite centrale est adaptée pour recevoir lesdits signaux de présence de chaque badge uniquement lorsque ledit badge est présent dans ledit périmètre prédéfini,
- pour chaque badge, ladite centrale est adaptée pour :
   ∘ mémoriser des données, dites données de présence, représentatives d'un état de présence choisi parmi un premier état de présence, dit état présent, correspondant à la présence dudit badge dans ledit périmètre prédéfini et un deuxième état de présence, dit état absent, correspondant à l'absence dudit badge dans ledit périmètre prédéfini,
   ∘ détecter un changement de l'état de présence du badge, et
   ∘ sur détection d'un changement de l'état de présence du badge et réception de signaux de déplacement d'au moins une porte d'accès dans un intervalle de temps inférieur à une durée prédéterminée, dite durée de départ/arrivée, mémoriser des données, dites données de déplacement actif, représentatives d'un changement de l'état de présence dudit badge et du déplacement d'au moins une porte d'accès dans un intervalle de temps inférieur à ladite durée de départ/arrivée.

L'invention concerne également un procédé de contrôle d'un tel dispositif domotique.

L'invention s'étend également à programme d'ordinateur comprenant des instructions de code de programme pour l'exécution d'un procédé selon l'invention, lorsque ledit programme est exécuté sur un ordinateur, et en particulier par la centrale comprenant au moins une unité de traitement de données numériques. Un programme d'ordinateur selon l'invention est au moins en partie exécuté par ladite centrale, et éventuellement par un autre dispositif domotique ou un serveur informatique distant relié à la centrale par le réseau Internet.

L'invention s'étend également à un dispositif domotique, notamment un dispositif d'alarme, configuré pour mettre en œuvre un procédé selon l'invention.

L'invention s'étend également à un dispositif domotique comprenant au moins un dispositif domotique configuré pour mettre en œuvre un procédé selon l'invention. L'invention s'étend également en particulier à un dispositif domotique, c'est-à-dire à un dispositif permettant de centraliser le contrôle et/ou la surveillance de différents appareils liés à un immeuble d'habitation ou professionnel (chauffages, éclairages, climatisations, volets, fenêtres, portes, portails, prises électriques, sécurité (alarmes, interphones...), surveillance de fonctionnement, appareils électroménagers, appareils informatiques et/ou vidéo et/ou audio, appareils et robots d'assistance à la vie quotidienne, appareils d'entretien ou de nettoyage (robots aspirateurs, tondeuses électriques,...), appareils pour personnes handicapées...

L'invention concerne aussi un procédé et un dispositif caractérisés en combinaison par tout ou partie des caractéristiques mentionnées ci-dessus ou ci-après.

D'autres buts, caractéristiques et avantages de l'invention apparaissent à la lecture de la description suivante d'un de ses modes de réalisation préférentielle donnée à titre d'exemple non limitatif, et qui se réfère aux figures annexées dans lesquelles :
- la figure 1 est un schéma fonctionnel d'un mode de réalisation d'un dispositif domotique selon l'invention,
- la figure 2 est un schéma synoptique d'un procédé d'activation d'un dispositif domotique selon l'invention conforme à la figure 1.

Le dispositif domotique représenté en figure 1 équipe une zone 36 à protéger, qui correspond par exemple à une maison d'habitation, un immeuble, un local industriel,... présentant deux portes d'accès 3, 4. Un dispositif 1 de détection de déplacement équipe la porte 3 d'accès à la zone 36 à protéger. Un autre dispositif 2 de détection de déplacement équipe la porte 4 d'accès. Les dispositifs 1, 2 de détection du déplacement de chaque porte d'accès 3, 4 à ladite zone à protéger émettent des signaux de déplacement représentatifs d'un déplacement de chaque porte d'accès 3, 4 correspondant à une ouverture ou à une fermeture de chaque porte d'accès, à une antenne 15 d'une centrale 20 adaptée pour traiter des données numériques.

Le dispositif 1 de détection de fermeture de la porte d'accès 3 peut être de tout type. Il s'agit par exemple d'un détecteur de déplacement d'une porte, fixé solidairement à la porte d'accès 3 et comprenant à la fois un accéléromètre et un magnétomètre, tel que décrit dans FR 3008798.

Le dispositif domotique représenté en figure 1 comprend également plusieurs badges 12, 13 adaptés pour émettre des signaux de présence à destination de la centrale 20. La centrale 20 comporte un dispositif de réception (dont une antenne 15 de réception) de signaux de présence en provenance de badges, lorsque ces derniers sont situés à portée de réception de la centrale 20, portée de réception qui définit un périmètre 38 prédéfini. La centrale 20 est choisie et positionnée par rapport à la zone 36 à protéger de telle sorte qu'elle présente au moins une zone d'intersection avec cette dernière. De préférence, la centrale 20 est choisie et positionnée par rapport à la zone 36 à protéger de telle sorte que le périmètre 38 prédéfini couvre au maximum la zone 36 à protéger. Typiquement, le périmètre 38 prédéfini qui correspond à une zone de réception radiofréquences d'une centrale domotique peut s'étendre avec une extension moyenne dans l'espace comprise entre 10 m et 1000 m, plus particulièrement entre 15 m et 100 m, encore plus particulièrement de 20 m à 50 m, par exemple de l'ordre 30 m pour une maison d'habitation.

Chaque badge 12, 13 est un dispositif électronique portatif aussi léger et petit que possible et doté d'un circuit électronique et d'une source d'alimentation électrique telle qu'une pile. Le circuit électronique est adapté pour pouvoir établir une communication sans fil, notamment de type radiofréquence, avec la centrale. Il est également adapté pour émettre des signaux de présence à destination de la centrale, ces signaux de présence étant eux-mêmes adaptés pour que la centrale détecte la présence du badge lorsque ce dernier est dans la portée de détection de la centrale, c'est-à-dire dans le périmètre prédéfini 38. Les signaux de présence peuvent être émis par le badge 12, 13 en permanence, ou selon une fréquence prédéterminée, qui peut éventuellement être variable en fonction d'un signal reçu par le badge en provenance de la centrale (ladite fréquence étant augmentée lorsque le badge est détecté par la centrale).

Tout utilisateur autorisé porte un badge 12, 13 dont les signaux de présence sont détectés par la centrale 20 lorsqu'il se trouve dans sa portée de détection, c'est-à-dire dans le périmètre prédéfini 38. Le périmètre prédéfini 38 comprend au moins une partie de la maison protégée par le dispositif domotique. Dans le mode de réalisation représenté en figure 1, la porte 3 d'accès est disposée au sein du périmètre prédéfini 38 alors que la porte 4 d'accès à la zone 36 protégée est disposée hors du périmètre prédéfini 38.

Chaque badge 12, 13 est en liaison radio avec la centrale 20 de façon à former une liaison bidirectionnelle et comprend des données d'identification qui permettent de le distinguer de chacun des autres badges.

Dans d'autres modes de réalisation la liaison entre le badge et la centrale 20 peut être du type radiofréquence (badges RFID actifs) ou utilisant des signaux infrarouge ou encore des ultrasons, ou autre. Chaque badge 12, 13 peut être doté d'autres fonctionnalités que celles lui permettant de communiquer avec une centrale 20 : notamment téléphonie mobile, autre dispositif de communication sans fil, unité de traitement informatique et périphériques associés, interface homme-machine, ...

La centrale 20 peut être formée de tout dispositif programmable de traitement de données numériques (c'est-à-dire dispositif informatique) comprenant au moins un dispositif de réception des signaux de présence des badges, et un dispositif de réception des signaux de déplacement des ports d'accès. La centrale 20 peut incorporer une source d'alimentation électrique autonome telle qu'une pile 7 et/ou une liaison à un réseau domestique de distribution d'électricité (secteur), un microprocesseur et/ou un microcontrôleur 8, une mémoire vive 9 et une mémoire 6 non volatile (par exemple de type ROM, UVPROM, PROM, EPROM ou EEPROM), et/ou une interface homme-machine (écran, clavier, haut-parleur,...).

La centrale 20 peut être programmée (notamment son microcontrôleur et/ou son microprocesseur) pour former un module adapté pour déterminer l'état dans lequel se trouve le dispositif domotique (état 'présent' ou état 'absent' lorsqu'aucun utilisateur n'est détecté comme présent).

La centrale 20 reçoit, acquiert et traite lesdits signaux de présence émis par tout badge présent dans le périmètre 38 prédéfini.

La centrale 20 est programmée pour recevoir lesdits signaux de présence de chaque badge uniquement lorsque ledit badge est présent dans ledit périmètre prédéfini. Pour chaque badge, la centrale 20 est également programmée pour :
- mémoriser des données, dites données de présence, représentatives d'un état de présence choisi parmi un premier état de présence, dit état présent, correspondant à la présence dudit badge dans ledit périmètre prédéfini et un deuxième état de présence, dit état absent, correspondant à l'absence dudit badge dans ledit périmètre prédéfini,
- détecter un changement de l'état de présence de chaque badge, et
- sur détection d'un changement de l'état de présence d'un badge et réception de signaux de déplacement d'au moins une porte d'accès dans un intervalle de temps inférieur à une durée prédéterminée, dite durée de départ/arrivée, mémoriser des données, dites données de déplacement actif, représentatives d'un changement de l'état de présence dudit badge et du déplacement d'au moins une porte d'accès dans un intervalle de temps inférieur à ladite durée de départ/arrivée.

La centrale 20 peut alors exécuter un scénario choisi parmi une pluralité de scénarios prédéterminé en fonction de ces données de déplacement actif, chaque scénario pouvant être lié à la commande d'au moins un appareil domotique et pouvant être différent pour chaque utilisateur, c'est-à-dire pour chaque badge.

Dans un autre mode de réalisation, l'activation du dispositif domotique est commandée après l'émission d'un signal de confirmation d'activation précédant et annonçant l'activation du dispositif domotique et permet donc de confirmer ou d'annuler l'activation du dispositif domotique. Le signal de confirmation d'activation peut être un message envoyé audit utilisateur autorisé sur son téléphone portable 30. Il peut aussi s'agir d'une alarme sonore, dite pré-alarme, de faible intensité sonore ou encore une alarme lumineuse permettant de signaler la prochaine activation de l'alarme en l'absence d'instructions contraires de la part d'un utilisateur autorisé.

La centrale 20 peut être reliée avec au moins un dispositif d'interface 37 avec un utilisateur humain à l'aide d'une liaison de communication de données.

Ainsi, la centrale 20 est adaptée pour mémoriser des données représentatives de l'historique des arrivées et des départs de chaque badge et donc de chaque utilisateur autorisé. On sait donc à chaque instant si un utilisateur autorisé est considéré comme présent ou comme absent, c'est-à-dire que l'état de présence de chaque badge en temps réel est à tout moment déterminé.

Pour ce faire, la centrale est adaptée pour mémoriser les données de présence de chacun des badges au moins jusqu'au prochain changement d'état de présence de chacun des badges. C'est-à-dire que pour un premier badge, son état de présence ('présent' ou 'absent') est gardé en mémoire au moins jusqu'à ce qu'il passe d'un état 'présent' à l'état 'absent', s'il était auparavant 'présent' ou inversement. Et il en est de même pour un deuxième badge et ainsi de suite pour les éventuels autres badges, les changements d'état de présence n'étant bien sûr pas forcément simultanés. Une telle mémorisation de l'état de présence en cours de chaque badge, individuellement pour chaque badge (c'est-à-dire pour chaque utilisateur), associée à la mémorisation par la centrale des signaux de déplacement des portes d'accès et à la mémorisation des données de déplacement actif, permet de connaitre de façon fiable l'état de présence de chacun des utilisateurs des locaux (qui correspondent en pratique à ladite zone à protéger).

Ceci permet notamment d'éviter une activation du dispositif d'alarme alors qu'un utilisateur est encore présent au sein des locaux à protéger. En particulier, la centrale est programmée pour mémoriser des données de déplacement actif et des données de déplacement passif de façon à distinguer le cas où un utilisateur est entré ou sorti en ouvrant et/ou fermant une porte d'accès (entrée ou sortie active) du cas où un utilisateur est entré ou sorti sans déplacer une porte d'accès (entrée ou sortie passive).

Dans la deuxième ligne du tableau 1, figurent les cas dans lesquels la disparition (« sortie ») ou l'apparition (« entrée ») d'un badge du périmètre prédéfini a été détectée sans qu'une ouverture et/ou une fermeture d'une porte d'accès n'ait eu lieu dans un même intervalle de temps correspondant à la durée de départ/arrivée. Dans la troisième ligne du tableau 1, figurent les cas dans lesquels la disparition ou l'apparition d'un badge du périmètre prédéfini a été détectée et qu'une ouverture et/ou une fermeture d'une porte d'accès a également été détectée dans un même intervalle de temps correspondant à la durée de départ/arrivée.

**Tableau 1 :**

| | Entrée | Sortie |
|---|---|---|
| Sans détection d'une ouverture/fermeture d'une porte d'accès | Entrée passive | Sortie passive |
| Avec détection d'une d'ouverture/fermeture d'une porte d'accès | Entrée active | Sortie passive |

Dans le tableau 2 suivant est représenté un exemple type d'un tableau de présence représentatif des données mémorisées et mises à jour par une centrale d'un dispositif selon l'invention. Le dispositif domotique comprend N badges, chaque badge étant identifié par un numéro allant de 1 à N. Dans ce tableau de présence, figurent pour chaque badge (et donc pour chaque utilisateur autorisé ou groupe d'utilisateurs autorisés), l'état de présence dudit badge (0 pour l'état présent et 1 pour l'état absent) et les données de déplacement associées audit badge (A pour « actif », P pour « passif » conformément au tableau 1.

**Tableau 2 :**

| Badges | État de présence | Données de déplacement |
|---|---|---|
| 1 | 1 | A |
| 2 | 0 | A |
| 3 | 1 | P |
| 4 | 0 | P |
| ⋮ | ⋮ | ⋮ |
| N | 0/1 | A/P |

Ainsi, dans le cas de figure représenté dans le tableau 2, correspondant à un instant donné, on peut voir que l'utilisateur porteur du badge numéro 1 est présent dans le périmètre prédéfini et que son arrivée a été détectée sensiblement simultanément avec un déplacement d'une porte d'accès (entrée active), que l'utilisateur porteur du badge numéro 2 est absent du périmètre prédéfini et que son départ a été détecté sensiblement simultanément avec un déplacement d'une porte d'accès (sortie active), que l'utilisateur porteur du badge numéro 3 est présent dans le périmètre prédéfini et que son arrivée a été détectée sans être précédée ni suivie d'un déplacement d'une porte d'accès dans l'intervalle correspondant à la durée de départ/arrivée (entrée passive) et, enfin, que l'utilisateur porteur du badge numéro 4 est absent du périmètre prédéfini et que son départ a été détecté sans être précédé ni suivi d'un déplacement d'une porte d'accès dans l'intervalle correspondant à la durée de départ/arrivée (sortie passive).

Dans un mode de réalisation préféré d'un procédé et d'un dispositif domotique selon l'invention, suite à une sortie passive d'un utilisateur, l'état de présence n'est modifié dans le tableau de présence qu'après une durée prédéterminée (2min30sec par exemple) au cours de laquelle aucune nouvelle entrée (passive ou active) n'aura été détectée. Ce mécanisme n'est pas utilisé lors d'une entrée passive, le tableau de présence étant alors immédiatement modifié dès qu'un changement de l'état absent à l'état présent est détecté.

Bien sûr, bien que cela ne figure pas dans ce tableau de présence, la centrale peut également être programmée pour mémoriser l'ordre d'arrivée et de départ de chacun de ces badges et notamment l'heure d'arrivée et de départ de chacun de ces badges...etc... ou toute autre donnée pouvant être mesurée par la centrale ou un appareil domotique.

La centrale est programmée pour pouvoir exécuter un scénario choisi parmi une pluralité de scénarios prédéterminés en fonction de l'état du tableau, après chaque mise à jour de ce dernier, chaque scénario pouvant être lié à la commande d'au moins un appareil domotique (par exemple activation/désactivation d'une alarme ; ouverture/fermeture de volets et/ou de verrous ; modifications des caractéristiques de régulation d'un dispositif de chauffage et/ou de climatisation, allumage/extinction d'un dispositif d'éclairage (avec éventuellement des conditions supplémentaires externes, par exemple la luminosité ambiante) ; affichage d'informations (par exemple identification des badges (personnes) à l'état présent) sur un écran d'affichage, tel qu'un écran d'ordinateur ou de la centrale ou une télévision...) et pouvant être différent pour chaque utilisateur, c'est-à-dire pour chaque badge.

Par exemple suite à une sortie active, si l'état de présence de tous les badges est à l'état absent, la centrale peut commander l'activation d'une alarme, la fermeture de volets, l'extinction des lumières, le passage d'un dispositif de chauffage en mode économique... De même, suite à une entrée active, si l'état de présence de tous les autres badges est à l'état absent, la centrale peut commander la désactivation de l'alarme, l'ouverture de volets, l'allumage de lumières, le passage d'un dispositif de chauffage en mode de confort... En cas d'entrée passive, la centrale peut être programmée pour n'effectuer aucune action spécifique. En cas de sortie passive, la centrale peut être programmée soit pour n'effectuer aucune action spécifique, soit pour diffuser un message d'information sur son écran d'affichage ou à destination d'un autre utilisateur (par téléphone, Internet...) signalant ladite sortie passive et/ou qu'un éventuel problème de défaut d'alimentation est intervenu sur le badge dont la sortie passive a été constatée.

D'autre part, le dispositif domotique peut être adapté pour pouvoir apprendre au fur et à mesure les habitudes les plus fréquentes des utilisateurs autorisés de la maison et enregistrer leurs horaires habituels de départ et d'arrivée en fonction des jours de la semaine par exemple et de s'affranchir par exemple de l'envoi d'un message de confirmation à l'utilisateur autorisé qui quitte son domicile à un horaire connu habituel.

La figure 2 représente un schéma synoptique simplifié d'un premier mode de réalisation d'un procédé de contrôle d'un dispositif domotique tel que décrit ci-dessus dans lequel une activation dudit dispositif domotique est commandée.

À l'étape 401 la centrale 20 détecte un déplacement qui consiste en une fermeture de la porte d'accès 3. Dès que la porte d'accès 3 est déplacée, en particulier ouverte puis fermée, le dispositif de détection de déplacement de la porte d'accès 3 envoie des signaux de déplacement à la centrale 20.

Toutefois, cette étape 401 peut également correspondre à une surveillance périodique du déplacement de la porte d'accès 3 au cours de laquelle la centrale acquiert des signaux de déplacement avec une fréquence d'acquisition prédéterminée.

Puis, à l'étape 402 la centrale déclenche un chronomètre puis passe à l'étape 403.

À l'étape 403 la centrale acquiert des signaux de présence auprès de chaque badge 12, 13 de tout utilisateur autorisé du périmètre prédéfini.

La centrale passe ensuite à l'étape 404.

À l'étape 404 la centrale compare la valeur du chronomètre enclenché à l'étape 402 avec la valeur prédéterminée de durée de départ/arrivée enregistrée dans une mémoire. La durée de départ/arrivée est par exemple de 30 (trente) secondes. Tant que cette durée de départ/arrivée n'est pas écoulée, la centrale continue d'acquérir des signaux de présence auprès du badge 12, 13 d'un utilisateur autorisé.

À l'étape 405 la centrale détermine si l'état de présence de chaque badge, c'est-à-dire de tous les utilisateurs autorisés dudit périmètre prédéfini, est à l'état absent.

S'il reste encore au moins un badge dans ledit périmètre prédéfini ou si aucune sortie d'un badge d'un utilisateur autorisé n'a été détectée, la centrale passe à l'étape 407. Sinon la centrale passe à l'étape 406.

À l'étape 406 la centrale commande l'activation dudit dispositif domotique.

Dans un deuxième mode de réalisation d'un procédé d'activation d'un dispositif domotique selon l'invention, ledit procédé est conforme au procédé d'activation décrit en figure 2 mais dans lequel, à l'étape 401, la centrale détecte un départ du dernier utilisateur autorisé présent dans le périmètre prédéfini (à la place de la fermeture de la porte d'accès 3).

Ainsi, dans ce deuxième mode de réalisation d'un procédé d'activation d'un dispositif domotique selon l'invention à l'étape 401 l'unité de traitement détecte une sortie de tous les utilisateurs autorisés dudit périmètre prédéfini.

Toutefois, cette étape 401 peut également correspondre à une surveillance périodique du départ de tous les utilisateurs autorisés au cours de laquelle la centrale acquiert des signaux de présence avec une fréquence d'acquisition prédéterminée.

Puis, à l'étape 402 la centrale déclenche un chronomètre puis passe à l'étape 403.

À l'étape 403 la centrale acquiert des signaux de déplacement auprès du dispositif 1 de détection de fermeture de la porte d'accès 3, 4.

La centrale passe ensuite à l'étape 404.

À l'étape 404 la centrale compare la valeur du chronomètre enclenché à l'étape 402 avec la valeur prédéterminée de durée de départ/arrivée enregistrée dans une mémoire. La durée de départ/arrivée est par exemple de 30 secondes. Tant que cette durée de départ/arrivée n'est pas écoulée, la centrale continue d'acquérir des signaux de déplacement auprès du dispositif de détection 1,2 de fermeture de la porte d'accès 3, 4.

À l'étape 405 la centrale détermine si des signaux représentatifs d'une fermeture de la porte d'accès ont été détectés.

Si aucune fermeture de la porte d'accès 3, 4 n'a été détectée, la centrale passe à l'étape 407. Sinon la centrale passe à l'étape 406.

À l'étape 406 la centrale commande l'activation dudit dispositif domotique, éventuellement après l'émission d'un signal de confirmation d'activation.

Le dispositif domotique peut également comprendre d'autres capteurs de détection d'une condition d'alarme prédéterminée de tout type, tel que par exemple au moins un capteur volumétrique, au moins un capteur à contact magnétique, un capteur de bris de vitre, un capteur infra rouge, un capteur de déplacement... De tels capteurs permettent d'émettre un signal d'alarme dès qu'un mouvement non autorisé résultant par exemple d'un déplacement ou d'un choc subit par le capteur est détecté.

Un dispositif d'émission d'un signal d'alarme d'un dispositif domotique selon l'invention peut être de tout type connu. Avantageusement et selon l'invention, au moins un dispositif d'émission d'un signal d'alarme est choisi parmi le groupe comprenant un dispositif d'émission de signaux sonores tel qu'une sirène, un dispositif d'émission de signaux lumineux tel qu'un projecteur et un dispositif d'émission de messages radiofréquences à destination d'un téléphone portable.

L'invention peut faire l'objet de très nombreuses variantes de réalisation. En particulier, il est par exemple possible de prévoir que ledit dispositif domotique puisse prendre en compte plusieurs portes d'accès différentes des mêmes locaux et que chaque utilisateur autorisé dispose de détecteurs de différents types (badge pour l'un, téléphone portable pour un autre...etc).

## Revendications

1. Dispositif domotique comprenant :
- une centrale (20) comprenant au moins une unité de traitement de données numériques, ladite centrale étant disposée à l'intérieur d'un périmètre (38) prédéfini présentant au moins une intersection avec une zone à protéger (36) comprenant au moins une porte d'accès (3, 4) périphérique,
- chaque porte d'accès (3, 4) périphérique est dotée d'au moins un dispositif (1, 2) de détection de déplacement adapté pour transmettre à ladite centrale (20) des signaux, dits signaux de déplacement, représentatifs d'un déplacement de ladite porte d'accès (3, 4),
**caractérisé en ce qu'**il comprend :
- une pluralité de badges (12, 13), chaque badge comprenant des données d'identification propres audit badge et permettant de distinguer ledit badge des autres badges, chaque badge étant adapté pour émettre des signaux, dits signaux de présence, à destination de ladite centrale, par une liaison sans fil directe avec ladite centrale,
et **en ce que** :
- ladite centrale (20) est adaptée pour recevoir lesdits signaux de présence de chaque badge uniquement lorsque ledit badge est présent dans ledit périmètre (38) prédéfini,
- pour chaque badge, ladite centrale (20) est adaptée pour :
∘ mémoriser des données, dites données de présence, représentatives d'un état de présence choisi parmi un premier état de présence, dit état présent, correspondant à la présence dudit badge dans ledit périmètre (38) prédéfini et un deuxième état de présence, dit état absent, correspondant à l'absence dudit badge dans ledit périmètre (38) prédéfini,
∘ détecter un changement de l'état de présence du badge, et
∘ sur détection d'un changement de l'état de présence du badge et réception de signaux de déplacement d'au moins une porte d'accès dans un intervalle de temps inférieur à une durée prédéterminée, dite durée de départ/arrivée, mémoriser des données, dites données de déplacement actif, représentatives d'un changement de l'état de présence dudit badge et du déplacement d'au moins une porte d'accès dans un intervalle de temps inférieur à ladite durée de départ/arrivée,
- ledit dispositif domotique élabore des données d'activation du dispositif domotique sur détection de deux événements de déclenchement, l'un de ces événements de déclenchement correspondant à un changement d'état de présence signalant que tous les badges sont à l'état absent, et l'autre de ces événements de déclenchement correspondant au déplacement d'une porte d'accès.

2. Dispositif selon la revendication 1, **caractérisé en ce que** ladite centrale est adaptée pour transmettre, à partir desdites données de déplacement, des signaux de commande d'au moins un appareil, dit appareil domotique, appartenant audit dispositif domotique.

3. Dispositif selon l'une des revendications 1 ou 2, **caractérisé en ce que** chaque badge (12, 13) est adapté pour émettre lesdits signaux de présence selon une fréquence prédéterminée.

4. Dispositif selon l'une des revendications 1 à 3, **caractérisé en ce que** ledit dispositif (1) de détection de déplacement de la porte d'accès (3) à ladite zone à protéger comprend au moins un détecteur choisi parmi les détecteurs à capteur de champ magnétique, les détecteurs à capteur de champ inertiel et les détecteurs à accéléromètre.

5. Dispositif selon l'une des revendications 1 à 4, **caractérisé en ce que** chaque badge (12, 13) est un badge RFID actif.

6. Dispositif selon l'une des revendications 1 à 5, **caractérisé en ce que** le dispositif (1, 2) de détection de déplacement est adapté pour transmettre à ladite centrale (20) des signaux de déplacement représentatifs d'une ouverture de ladite porte d'accès.

7. Dispositif selon l'une des revendications 1 à 6, **caractérisé en ce qu'**il s'agit d'un dispositif d'alarme.

8. Dispositif selon les revendications 2, 6 et 7, **caractérisé en ce que** lesdits signaux de commande sont des signaux de désactivation dudit dispositif d'alarme.

9. Procédé de contrôle d'un dispositif domotique comprenant :
- une centrale (20) comprenant au moins une unité de traitement de données numériques, ladite centrale étant disposée à l'intérieur d'un périmètre (38) prédéfini présentant au moins une intersection avec une zone à protéger (36) comprenant au moins une porte d'accès (3, 4) périphérique,
et dans lequel :
- chaque porte d'accès (3, 4) périphérique est dotée d'au moins un dispositif (1, 2) de détection de déplacement adapté pour transmettre à ladite centrale (20) des signaux, dits signaux de déplacement, représentatifs d'un déplacement de ladite porte d'accès (3, 4),
**caractérisé en ce qu'**il comprend :
- une pluralité de badges (12, 13), chaque badge comprenant des données d'identification propres audit badge et permettant de distinguer ledit badge des autres badges, chaque badge étant adapté pour émettre des signaux, dits signaux de présence, à destination de ladite centrale, par une liaison sans fil directe avec ladite centrale,
et **en ce que** :
- ladite centrale (20) reçoit lesdits signaux de présence de chaque badge uniquement lorsque ledit badge est présent dans ledit périmètre (38) prédéfini,
- pour chaque badge, ladite centrale (20) :
∘mémorise des données, dites données de présence, représentatives d'un état de présence choisi parmi un premier état de présence, dit état présent, correspondant à la présence dudit badge dans ledit périmètre (38) prédéfini et un deuxième état de présence, dit état absent, correspondant à l'absence dudit badge dans ledit périmètre (38) prédéfini,
∘détecte un changement de l'état de présence du badge, et
∘sur détection d'un changement de l'état de présence du badge et réception de signaux de déplacement d'au moins une porte d'accès dans un intervalle de temps inférieur à une durée prédéterminée, dite durée de départ/arrivée, mémorise des données, dites données de déplacement actif, représentatives d'un changement de l'état de présence dudit badge et du déplacement d'au moins une porte d'accès dans un intervalle de temps inférieur à ladite durée de départ/arrivée,
- ledit dispositif domotique élabore des données d'activation du dispositif domotique sur détection de deux événements de déclenchement, l'un de ces événements de déclenchement correspondant à un changement d'état de présence signalant que tous les badges sont à l'état absent, et l'autre de ces événements de déclenchement correspondant au déplacement d'une porte d'accès.

10. Procédé selon la revendication 9, **caractérisé en ce que** ladite durée de départ/arrivée est comprise entre 10 secondes et 300 secondes, notamment de l'ordre de 30 secondes.

11. Procédé selon l'une des revendications 9 ou 10, dans lequel ladite centrale transmet, à partir desdites données de déplacement, des signaux de commande à au moins un appareil, dit appareil domotique, appartenant audit dispositif domotique

12. Programme d'ordinateur comprenant des instructions de code de programme pour l'exécution du procédé selon l'une des revendications 9 à 11, lorsque ledit programme est exécuté par une centrale (20) comprenant au moins une unité de traitement de données numériques.

13. Dispositif domotique configuré pour mettre en œuvre un procédé selon l'une des revendications 9 à 11.

## Patentansprüche

1. Heimautomatisierungsvorrichtung, umfassend:
- eine Zentrale (20) mit mindestens einer Digitaldatenverarbeitungseinheit, wobei die Zentrale innerhalb eines vorbestimmten Perimeters (38) angeordnet ist, welches zumindest eine Überschneidung mit einer zu schützenden Zone (36) aufweist, die mindestens eine äußere Zugangstür (3, 4) umfasst,
- wobei jede äußere Zugangstür (3, 4) mit mindestens einer Bewegungserkennungsvorrichtung (1, 2) ausgestattet ist, welche zur Übertragung von Signalen, nämlich Bewegungssignalen, welche eine Bewegung der Zugangstür (3, 4) anzeigen, an die Zentrale (20) ausgebildet ist,
**dadurch gekennzeichnet, dass**
- die Heimautomatisierungsvorrichtung eine Vielzahl von Ausweisen (12, 13) umfasst, wobei jeder Ausweis ihm eigene Identifikationsdaten enthält, die eine Unterscheidung des Ausweises von anderen Ausweisen ermöglichen, wobei jeder Ausweis zur Aussendung von für die Zentrale bestimmten Signalen, nämlich Anwesenheitssignalen, über eine drahtlose Direktverbindung mit der Zentrale ausgebildet ist, und dass
- die Zentrale (20) dazu ausgebildet ist, die Anwesenheitssignale des Ausweises nur dann zu empfangen, wenn sich der Ausweis in dem vorbestimmten Perimeter (38) befindet,
- die Zentrale (20) dazu ausgebildet ist, für jeden Ausweis
∘ Daten, nämlich Anwesenheitsdaten, zu speichern, welche einen Anwesenheitszustand wiedergeben, der aus einem ersten Anwesenheitszustand, nämlich einem der Anwesenheit des Ausweises in dem vorbestimmten Perimeter (38) entsprechenden Anwesenheitszustand, und einem zweiten Anwesenheitszustand, nämlich einem einer Abwesenheit des Ausweises aus dem vorbestimmten Perimeter (38) entsprechenden Abwesenheitszustand, ausgewählt ist,
∘ eine Änderung des Anwesenheitszustands des Ausweises zu erkennen und
∘ bei Erkennung einer Änderung des Anwesenheitszustands des Ausweises und Empfang von Bewegungssignalen mindestens einer Zugangstür in einer Zeitspanne, die kleiner ist als eine vorbestimmte Dauer, nämlich eine Weggang/Ankunft-Dauer, Daten, nämlich Daten über eine aktive Bewegung, zu speichern, welche eine Änderung des Anwesenheitszustands des Ausweises und eine Bewegung mindestens einer Zugangstür in einer Zeitspanne kleiner als die Weggang/Ankunft-Dauer wiedergeben, und
- die Heimautomatisierungsvorrichtung bei Erkennung zweier Auslöseereignisse Daten über die Aktivierung der Heimautomatisierungsvorrichtung erstellt, wobei eines dieser Auslöseereignisse einer den Abwesenheitszustand aller Ausweise signalisierenden Änderung des Anwesenheitszustands entspricht und das andere Auslöseereignis der Bewegung einer Zugangstür entspricht.

2. Heimautomatisierungsvorrichtung nach Anspruch 1, **dadurch gekennzeichnet, dass** die Zentrale dazu ausgebildet ist, ausgehend von den Bewegungsdaten Steuersignale an mindestens ein zu der Heimautomatisierungsvorrichtung gehörendes Gerät, nämlich ein Heimautomatisierungsgerät, zu senden.

3. Heimautomatisierungsvorrichtung nach einem der Ansprüche 1 oder 2, **dadurch gekennzeichnet, dass** jeder Ausweis (12, 13) dazu ausgebildet ist, die Anwesenheitssignale auf einer vorbestimmten Frequenz auszusenden.

4. Heimautomatisierungsvorrichtung nach einem der Ansprüche 1 bis 3, **dadurch gekennzeichnet, dass** die Bewegungserkennungsvorrichtung (1) zur Erkennung der Bewegung der Zugangstür (3) zu der zu schützenden Zone mindestens einen Sensor umfasst, der aus Magnetfeldsensoren, Trägheitsfeldsensoren und Beschleunigungssensoren ausgewählt ist.

5. Heimautomatisierungsvorrichtung nach einem der Ansprüche 1 bis 4, **dadurch gekennzeichnet, dass** jeder Ausweis (12, 13) ein aktiver RFID-Ausweis ist.

6. Heimautomatisierungsvorrichtung nach einem der Ansprüche 1 bis 5, **dadurch gekennzeichnet, dass** die Bewegungserkennungsvorrichtung (1, 2) dazu ausgebildet ist, Bewegungssignale, die ein Öffnen der Zugangstür anzeigen, an die Zentrale (20) zu senden.

7. Heimautomatisierungsvorrichtung nach einem der Ansprüche 1 bis 6, **dadurch gekennzeichnet, dass** es sich um eine Alarmvorrichtung handelt.

8. Heimautomatisierungsvorrichtung nach einem der Ansprüche 2, 6 und 7, **dadurch gekennzeichnet, dass** die Steuersignale Signale zur Deaktivierung der Alarmvorrichtung sind.

9. Verfahren zur Steuerung einer Heimautomatisierungsvorrichtung, umfassend:
- eine Zentrale (20) mit mindestens einer Digitaldatenverarbeitungseinheit, wobei die Zentrale innerhalb eines vorbestimmten Perimeters (38) angeordnet ist, welches zumindest eine Überschneidung mit einer zu schützenden Zone (36) aufweist, die mindestens eine äußere Zugangstür (3, 4) umfasst, und
- wobei jede äußere Zugangstür (3, 4) mit mindestens einer Bewegungserkennungsvorrichtung (1, 2) ausgestattet ist, welche zur Übertragung von Signalen, nämlich Bewegungssignalen, welche eine Bewegung der Zugangstür (3, 4) anzeigen, an die Zentrale (20) ausgebildet ist,
**dadurch gekennzeichnet, dass**
- die Heimautomatisierungsvorrichtung eine Vielzahl von Ausweisen (12, 13) umfasst, wobei jeder Ausweis ihm eigene Identifikationsdaten enthält, die eine Unterscheidung des Ausweises von anderen Ausweisen ermöglichen, wobei jeder Ausweis zur Aussendung von für die Zentrale bestimmten Signalen, nämlich Anwesenheitssignalen, über eine drahtlose Direktverbindung mit der Zentrale ausgebildet ist, und dass
- die Zentrale (20) die Anwesenheitssignale des Ausweises nur dann empfängt, wenn sich der Ausweis in dem vorbestimmten Perimeter (38) befindet,
- die Zentrale (20) für jeden Ausweis
∘ Daten, nämlich Anwesenheitsdaten, speichert, welche einen Anwesenheitszustand wiedergeben, der aus einem ersten Anwesenheitszustand, nämlich einem der Anwesenheit des Ausweises in dem vorbestimmten Perimeter (38) entsprechenden Anwesenheitszustand, und einem zweiten Anwesenheitszustand, nämlich einem einer Abwesenheit des Ausweises aus dem vorbestimmten Perimeter (38) entsprechenden Abwesenheitszustand, ausgewählt ist,
∘ eine Änderung des Anwesenheitszustands des Ausweises erkennt und
∘ bei Erkennung einer Änderung des Anwesenheitszustands des Ausweises und Empfang von Bewegungssignalen mindestens einer Zugangstür in einer Zeitspanne, die kleiner ist als eine vorbestimmte Dauer, nämlich eine Weggang/Ankunft-Dauer, Daten, nämlich Daten über eine aktive Bewegung, speichert, welche eine Änderung des Anwesenheitszustands des Ausweises und eine Bewegung mindestens einer Zugangstür in einer Zeitspanne kleiner als die Weggang/Ankunft-Dauer wiedergeben,
- die Heimautomatisierungsvorrichtung bei Erkennung zweier Auslöseereignisse Daten über die Aktivierung der Heimautomatisierungsvorrichtung erstellt, wobei eines dieser Auslöseereignisse einer die Abwesenheit aller Ausweise signalisierenden Änderung des Anwesenheitszustands entspricht und das andere Auslöseereignis einer Bewegung einer Zugangstür entspricht.

10. Verfahren nach Anspruch 9, **dadurch gekennzeichnet, dass** die Weggang/Ankunft-Dauer zwischen 10 Sekunden und 300 Sekunden, insbesondere bei 30 Sekunden, liegt.

11. Verfahren nach einem der Ansprüche 9 oder 10, wobei die Zentrale ausgehend von den Bewegungsdaten Steuersignale an mindestens ein zu der Heimautomatisierungsvorrichtung gehörendes Gerät, nämlich ein Heimautomatisierungsgerät, sendet.

12. Computerprogramm, umfassend Programmcodebefehle zur Ausführung des Verfahrens nach einem der Ansprüche 9 bis 11 bei Ausführung des Programms durch eine mindestens eine Digitaldatenverarbeitungseinheit umfassende Zentrale (20).

13. Heimautomatisierungsvorrichtung zur Umsetzung des Verfahrens nach einem der Ansprüche 9 bis 11.

## Claims

1. Home automation device comprising:
- a central unit (20) comprising at least one unit for processing digital data, said central unit being disposed inside a predefined perimeter (38) which has at least one intersection with a zone to be protected (36) comprising at least one peripheral access door (3, 4),
- each peripheral access door (3, 4) is equipped with at least one device (1, 2) for detecting displacement and adapted to transmit to said central unit (20) signals, termed displacement signals, representative of a displacement of said access door (3, 4),
**characterised in that** it comprises:
- a plurality of badges (12, 13), each badge comprising identification data which are unique to said badge and make it possible to distinguish said badge from other badges, each badge being adapted to emit signals, termed presence signals, to said central unit, via a direct wireless link with said central unit,
and **in that**:
- said central unit (20) is adapted to receive said presence signals from each badge uniquely when said badge is present in said predefined perimeter (38),
- for each badge, said central unit (20) is adapted in order to:
° store data, termed presence data, representative of a state of presence chosen from a first state of presence, termed present state, corresponding to the presence of said badge in said predefined perimeter (38) and a second state of presence, termed absent state, corresponding to the absence of said badge in said predefined perimeter (38),
∘ detect a change in the state of presence of the badge, and
∘ upon detection of a change in the state of presence of the badge and receipt of displacement signals from at least one access door within a time interval less than a predetermined duration, termed departure/arrival duration, to store data, termed active displacement data, representative of a change in the state of presence of said badge and of the displacement of at least one access door within a time interval less than said departure/arrival duration,
- said home automation device develops activation data of the home automation device upon detection of two trigger events, one of these trigger events corresponding to a change in the state of presence signalling that all the badges are in the absent state, and the other of these trigger events corresponding to the displacement of an access door.

2. Device according to claim 1, **characterised in that** said central unit is adapted to transmit, from said displacement data, signals for controlling at least one apparatus, termed home automation apparatus, belonging to said home automation device.

3. Device according to one of the claims 1 or 2, **characterised in that** each badge (12, 13) is adapted to emit said presence signals according to a predetermined frequency.

4. Device according to one of the claims 1 to 3, **characterised in that** said device (1) for detecting displacement of the access door (3) in said zone to be protected comprises at least one detector chosen from magnetic field sensor detectors, inertial field sensor detectors and accelerometer detectors.

5. Device according to one of the claims 1 to 4, **characterised in that** each badge (12, 13) is an active RFID badge.

6. Device according to one of the claims 1 to 5, **characterised in that** the device (1, 2) for detecting displacement is adapted to transmit to said central unit (20) displacement signals representative of an opening of said access door.

7. Device according to one of the claims 1 to 6, **characterised in that** it concerns an alarm device.

8. Device according to claims 2, 6 and 7, **characterised in that** said control signals are signals for deactivation of said alarm device.

9. Method for controlling a home automation device comprising:
- a central unit (20) comprising at least one unit for processing digital data, said central unit being disposed inside a predefined perimeter (38) which has at least one intersection with a zone to be protected (36) comprising at least one peripheral access door (3, 4),
and in which:
- each peripheral access door (3, 4) is equipped with at least one device (1, 2) for detecting displacement and adapted to transmit to said central unit (20) signals, termed displacement signals, representative of a displacement of said access door (3, 4),
**characterised in that** it comprises:
- a plurality of badges (12, 13), each badge comprising identification data which are unique to said badge and make it possible to distinguish said badge from other badges, each badge being adapted to emit signals, termed presence signals, to said central unit, via a direct wireless link with said central unit,
and **in that**:
- said central unit (20) receives said presence signals from each badge uniquely when said badge is present in said predefined perimeter (38),
- for each badge, said central unit (20):
∘ stores data, termed presence data, representative of a state of presence chosen from a first state of presence, termed present state, corresponding to the presence of said badge in said predefined perimeter (38) and a second state of presence, termed absent state, corresponding to the absence of said badge in said predefined perimeter (38),
∘ detects a change in the state of presence of the badge, and
∘ upon detection of a change in the state of presence of the badge and receipt of displacement signals from at least one access door within a time interval less than a predetermined duration, termed departure/arrival duration, stores data, termed active displacement data, representative of a change in the state of presence of said badge and of the displacement of at least one access door within a time interval less than said departure/arrival duration,
- said home automation device develops activation data of the home automation device upon detection of two trigger events, one of these trigger events corresponding to a change in the state of presence signalling that all the badges are in the absent state, and the other of these trigger events corresponding to the displacement of an access door.

10. Method according to claim 9, **characterised in that** said departure/arrival duration is between 10 seconds and 300 seconds, in particular of the order of 30 seconds.

11. Method according to one of the claims 9 or 10, in which said central unit transmits, from said displacement data, control signals to at least one apparatus, termed home automation apparatus, belonging to said home automation device.

12. Computer program comprising program code instructions for implementing the method according to one of the claims 9 to 11, when said program is run by a central unit (20) comprising at least one unit for processing digital data.

13. Home automation device configured to implement a method according to one of the claims 9 to 11.
